# FASCICULE DE BREVET EUROPEEN

(11) **EP 0 961 861 B1**
(45) Date de publication et mention de la délivrance du brevet: **02.01.2003**
(21) Numéro de dépôt: 98904244.5
(22) Date de dépôt: 29.01.1998
(51) Int. Cl.: E04H 4/12

(54) **DISPOSITIF DE REFROIDISSEMENT POUR ENSEMBLE COMPACT DE POMPAGE ET DE FILTRATION POUR BASSIN DE PISCINE**
KÜHLVORRICHTUNG FÜR KOMPAKTE PUMPEN UND FILTERANORDNUNG EINES SCHWIMMBECKENS
COOLING DEVICE FOR COMPACT PUMPING AND FILTRATION ASSEMBLY FOR SWIMMING POOL

(30) Priorité: 07.02.1997 FR 9701642
(43) Date de publication de la demande: 08.12.1999
(73) Titulaire: PISCINES DESJOYAUX SA, 42480 La Fouillouse (FR)
(72) Inventeur: DESJOYAUX, Jean, Louis, F-42580 L'Etrat (FR); DESJOYAUX, Pierre, Louis, F-42480 La Fouillouse (FR); JANDROS, Catherine, F-42580 L'Etrat (FR)
(74) Mandataire: Thivillier, Patrick
(86) Numéro de dépôt international: FR9800163
(87) Numéro de publication internationale: WO98035116

(56) Documents cités:
- FR-A- 2 554 857
- FR-A- 2 715 865
- FR-A- 2 725 634
- US-A- 4 749 477

## Description

L'invention se rattache au secteur technique des moyens de filtration de l'eau d'un bassin de piscine notamment.

Il est connu, pour assurer la filtration de l'eau d'un bassin de piscine, d'utiliser des ensembles qui intègrent les fonctionnalités d'un système traditionnel, à savoir essentiellement le pompage de l'eau, la filtration de l'eau et le refoulement de cette dernière dans le bassin de la piscine. Pour l'essentiel, ces ensembles compacts comprennent deux parties distinctes.

L'une de ces parties est destinée à être immergée dans l'eau du bassin de la piscine, et reçoit les moyens de filtration de tous types connus et appropriés. L'autre partie est située en dehors du bassin de la piscine et reçoit au moins une pompe d'aspiration et de refoulement. Des tuyauteries de liaison sont disposées entre les deux parties, pour relier les moyens de filtration aux moyens de pompage. En outre, la partie immergée dans l'eau du bassin de la piscine présente, généralement, au moins une buse de refoulement de l'eau aspirée. Chacune des parties constitue un caisson, lesdites parties étant protégées par un couvercle. De même, ces deux parties peuvent être indépendantes l'une de l'autre et reliées par tout moyen connu pour constituer un ensemble unitaire ou bien, ces deux parties peuvent former, par moulage, ou tout autre procédé de fabrication, un ensemble compact unitaire.

A partir de cette conception, on distingue essentiellement, deux formes de réalisations.

Comme il ressort de l'enseignement de FR-A-2554857, l'ensemble concerne un bloc compact constituant transversalement un cavalier en forme de U renversé, afin d'être disposé à cheval sur le rebord de la piscine. Ou bien, comme il ressort par exemple de l'enseignement de FR-A-2725634, l'ensemble compact, peut constituer directement un panneau ou escalier filtrant en ce sens que la partie destinée à être immergée dans l'eau du bassin de la piscine est agencée pour être accouplée directement avec les autres panneaux constitutifs du bassin.

Comme indiqué précédemment, une tuyauterie est disposée entre les deux compartiments de filtration et de pompage. Quelle que soit la forme de réalisation, les deux compartiments de filtration et de pompage doivent être séparés, notamment au niveau des tuyauterie de liaison, par des agencements évitant la pénétration de l'eau par débordement et/ou éclaboussures dans le compartiment de pompage, étant donné qu'il n'est pas concevable que le compartiment de pompage reçoive, ne serait ce que par accident, une partie de l'eau du bassin de la piscine. En outre, il est nécessaire de créer une ventilation naturelle ou forcée au niveau du compartiment de pompage, pour permettre à la ou les pompes de travailler dans de bonnes conditions, en évitant tout effet de surchauffe.

Pour cette raison, étant considéré par ailleurs, que le compartiment de pompage ne peut pas être mis directement en communication à l'air libre, compte tenu des intempéries, il est nécessaire de ménager au niveau de la séparation entre les deux compartiments, une fente ou autre, apte à laisser passer un film d'air suffisant pour permettre l'aération du compartiment de pompage. La présence de ce film d'air ne permet donc pas de séparer de manière totalement étanche les deux compartiments. Dans ces conditions, on ne peut totalement exclure le risque, certes réduit, que le compartiment de pompage reçoive accidentellement une partie de l'eau que contient le compartiment immergé de filtration.

Ce problème est d'autant plus réel, dans le cas d'un panneau de filtration où le niveau de l'eau dans le compartiment immergé est beaucoup plus proche de la séparation entre les deux compartiments et par conséquent, beaucoup plus proche de la fente pour le passage de l'air de recyclage. A noter également que ces dispositions ne permettent pas une réelle circulation de l'air qui a tendance à être confiné.

L'invention s'est fixée pour but de remédier à ces inconvénients, de manière simple, sûre, efficace et rationnelle.

Le problème technique que se propose de résoudre l'invention, est d'avoir une meilleure étanchéité entre les deux compartiments de filtration et de pompage, afin d'éviter tout risque accidentel de passage d'eau entre les deux compartiments, tout en ayant pour objectif de pouvoir assurer le refroidissement, ou plus exactement l'aération, du compartiment de pompage.

Pour résoudre un tel problème, il a été conçu et mis au point un dispositif de refroidissement conforme à la revendication 1 annexée.

Autrement dit, compte tenu des caractéristiques à la base de l'invention, le problème technique que se propose de résoudre l'invention, est non plus de gérer les éventuels passages d'eau entre le compartiment d'aspiration et le compartiment de pompage mais de faire rentrer de l'air venant à l'extérieur tout en évitant les éventuels risques de passage d'eau provenant de l'extérieur, à savoir essentiellement l'eau de pluie, la fonte des neiges...

Avantageusement, pour résoudre le problème posé d'assurer l'aération du compartiment de pompage et, par conséquent, de mettre la troisième partie de l'ensemble compact en communication avec l'air extérieur, les agencements du couvercle ou de la partie de couvercle sont constitués par une zone présentant une pluralité de perforations débouchantes.

Comme indiqué, pour résoudre le problème posé d'éviter tout passage accidentel d'eau de pluie, ou autre, dans le compartiment de pompage, la troisième partie et la partie recevant la ou les pompes, sont séparées par des agencements permettant le passage de l'air tout en évitant le passage de l'eau éventuellement contenue dans ladite troisième partie.

Dans ce but, différentes formes de réalisation peuvent être envisagées.

Par exemple, les agencements de séparation sont avantageusement constitués par une surface inclinée ou bien les agencements de séparation sont constitués par un espace vide en creux partiellement obturé par une nervure du couvercle pour constituer une chicane avec système d'évacuation de l'eau au droit de la chicane.

De même, pour éviter tout risque de ruissellement au niveau de la face interne du couvercle, cette dernière présente avantageusement à proximité du compartiment de pompage, une nervure transversale faisant office de larmier.

Pour réaliser un ensemble compact et unitaire la troisième partie est avantageusement disposée dans le même plan que la partie recevant la ou les pompes et d'une manière sensiblement parallèle en faisant office de goulotte.

Avantageusement, le fond de la troisième partie est percé pour l'évacuation de l'eau éventuelle qu'elle peut contenir. Le fond de la troisième partie est relié à une conduite d'évacuation.

Toujours en ayant pour objectif d'abaisser la température au niveau du compartiment de pompage, il est apparu intéressant de mettre en communication l'admission d'air du moteur directement avec l'extérieur. Pour résoudre un tel problème, la troisième partie est avantageusement mise en communication avec la pompe d'aspiration et de refoulement au moyen d'un organe tubulaire dont l'une des extrémités débouche desdites parties tandis que l'autre extrémité présente des agencements d'accouplement avec l'admission d'air du moteur de la pompe.

Compte tenu de ces dispositions, il en résulte que l'air est aspiré directement à l'extérieur pour être dirigé au niveau du moteur de la pompe d'aspiration, de sorte que l'air chaud en résultant est immédiatement rejeté à l'extérieur, réalisant ainsi un parfait échange thermique.

Pour abaisser la température à l'intérieur du caisson, recevant la pompe d'aspiration et de refoulement, la zone de la troisième partie dans laquelle débouche l'organe tubulaire présente avantageusement des parois transversales et latérales conformées pour constituer une enceinte étanche.

Des résultats avantageux sont obtenus, lorsque la paroi transversale est située à peu près au milieu pour séparer la troisième partie en deux zones très sensiblement équivalentes.

Compte tenu de l'ensemble de ces caractéristiques, et dans le but de diminuer de manière importante le coût de fabrication, tout en ayant pour objectif d'obtenir un ensemble compact et unitaire, ce dernier est obtenu par rotomoulage, étant bien entendu que d'autres procédés peuvent être utilisés : injection de matière plastique, projection de polyester, thermoformage.

L'invention est exposée ci-après plus en détail à l'aide des figures des dessins annexés, dans lesquels :
La figure 1 est une vue en perspective d'un exemple de réalisation de l'ensemble compact de pompage et de filtration, ledit ensemble étant représenté avant la mise en place des couvercles.
La figure 2 est une vue correspondant à la figure 1 de l'ensemble compact après mise en place des couvercles.
La figure 3 est une vue en coupe longitudinale de l'ensemble selon une première forme de réalisation.
La figure 4 est une vue semblable à la figure 3, d'une autre forme de réalisation.
La figure 5 est une vue de dessus de l'ensemble compact de pompage et de filtration montrant la mise en communication avec l'air extérieur, du moteur de la pompe d'aspiration et de refoulement, les couvercles étant enlevés.
La figure 6 est une vue en coupe longitudinale considérée selon la ligne 6-6 de la figure 5.

Pour une meilleure compréhension de la suite de la description, on rappelle que l'ensemble compact de pompage et de filtration comprend deux parties distinctes (A) et (B). La partie (A) constitue directement un caisson et est destinée à être immergée dans l'eau du bassin de la piscine. La partie (A) reçoit au moins un élément filtrant (1) et au moins une buse de refoulement (2). Par ailleurs, la face avant et/ou les faces latérales de la partie (A) immergée dans l'eau, présentent, d'une manière parfaitement connue pour un homme du métier, des ouvertures connues sous le nom de skimmers, pour le passage de l'eau en provenance du bassin de la piscine. L'autre partie (B) constitue également un caisson situé à l'extérieur du bassin de la piscine et reçoit, au moins une pompe d'aspiration et de refoulement (3). Des tuyauteries (4) assurent la liaison entre le compartiment de filtration et le compartiment de pompage.

L'élément de filtration (1) est disposé dans un support (5) dont le fond est relié par l'intermédiaire d'une crépine au moyen d'une tuyauterie (4a) à la pompe (3). Une autre tuyauterie (4b) assure le refoulement de l'eau aspirée dans le bassin de la piscine, en combinaison avec notamment la buse de refoulement (2). Ces dispositions techniques de filtration ne sont pas décrites en détail car parfaitement connues pour un homme du métier et peuvent faire l'objet de différentes variantes d'exécution.

De même, les deux parties (A) et (B) sont reliées entre elles, soit directement, soit de manière rapportée, pour constituer un ensemble compact unitaire. L'ensemble ainsi constitué est conformé soit pour être disposé à cheval sur le rebord des parois du bassin de la piscine, soit pour constituer directement un panneau ou escalier de filtration, la partie (A) présentant dans ce cas, tout agencement pour être fixée en combinaison et en alignement avec les autres panneaux constitutifs du bassin de la piscine.

Suivant une caractéristique à la base de l'invention, les deux parties (A) et (B) sont séparées notamment au niveau des tuyauteries (4) d'une manière étanche, au moyen par exemple, d'une cloison (6). La partie (B) recevant la pompe (3) est en communication avec au moins une troisième partie (C). Un couvercle (7) assure l'obturation des deux parties (C) et (A), tandis qu'un couvercle (7c) assure l'obturation du compartiment de pompage (B). Bien évidemment, sans pour cela sortir du cadre de l'invention, le couvercle (7) peut être réalisé en plusieurs éléments correspondant à chacune des parties (A) (B) et (C).

Le couvercle (7) notamment, présente des agencements pour mettre la troisième partie (C) en communication avec l'air extérieur. Avantageusement, le couvercle présente, au niveau de cette troisième partie (C), une pluralité de perforations (7a) débouchantes. Cette troisième partie (C) est disposée dans le même plan que la partie (B) recevant la ou les pompes (3) et de manière essentiellement parallèle en faisant office de goulotte (8). Cette goulotte (8) est donc en communication par au moins une ouverture (9) avec le compartiment de la partie (B) recevant la ou les pompes.

Etant donné que la goulotte (8) est en communication avec l'air extérieur, au moyen des perforations (7a), il y aura une circulation d'air au niveau du compartiment de pompage et de l'espace libre de communication (9). Cette circulation d'air permet de refroidir la ou les pompes (3).

Suivant une autre caractéristique, la goulotte (8) et le compartiment de pompage (B) sont séparés par des agencements permettant, comme indiqué, le passage de l'air tout en évitant le passage de l'eau, éventuellement contenue dans ladite goulotte.

Dans l'exemple de réalisation illustré figure 3, la séparation entre la goulotte (8) et le compartiment de pompage s'effectue par une surface inclinée (10).

Dans l'exemple de réalisation illustré figure 4, la goulotte (8) est reliée au compartiment de pompage par un espace vide en creux (11) destiné à être partiellement obturé par une nervure (7b) du couvercle, afin de constituer, en combinaison, une chicane.

Pour éviter tout effet de ruissellement au niveau de la face interne du couvercle (7), cette dernière présente transversalement, sur la totalité de sa largeur et à proximité de la séparation avec le compartiment de pompage, une nervure (7d) faisant office de larmier.

Le fond de la troisième partie (C) ou goulotte (8) est percé pour l'évacuation de l'eau de pluie ou autre. De même, le fond de la goulotte est relié à un conduit (12) branché par exemple, au tout à l'égout. Il en est de même au niveau de la partie en creux (11) recevant la nervure (7b).

Pour diminuer la température à l'intérieur du caisson (B) recevant la pompe (3), il est apparu avantageux de mettre en communication son moteur (3a) directement avec l'air extérieur. Dans ce but, et comme le montre notamment la figure 5, la troisième partie (C), constituant la goulotte (8) en communication avec l'air extérieur par les perforations (7a) du couvercle, est en communication avec la pompe (3) au moyen d'un organe tubulaire (13). L'une des extrémités (13a) de l'organe tubulaire débouche dans la goulotte (8) et l'autre extrémité (13b) présente des agencements d'accouplement (14) avec l'admission d'air du moteur (3a) de la pompe (3). Par exemple, ces agencements (14) sont constitués par un volume en forme de cloche, conformé pour coiffer la section externe de la partie correspondante du moteur de la pompe. Ce volume en cloche (14) présente un manchon (14a) pour l'accouplement de l'extrémité (13b) de l'organe tubulaire (13).

La zone (8a) de la goulotte dans laquelle débouche l'extrémité (13a) de l'organe tubulaire (13) présente des parois transversale (15) et latérale (16), conformées pour constituer une enceinte étanche. Avantageuse, la paroi transversale (15) est située très sensiblement au milieu de la goulotte (8) pour la séparer en deux zones très sensiblement équivalentes (8a) et (8b). Eventuellement, la paroi transversale (15) est prolongée pour séparer en deux le caisson (B) recevant la pompe d'aspiration et de refoulement (3).

Compte tenu de ces dispositions, il apparaît que l'air est aspiré directement à l'extérieur pour être dirigé au niveau du moteur (3a) de la pompe, l'air en sortie du moteur étant immédiatement rejeté à l'extérieur, lui évitant ainsi de stagner à l'intérieur du caisson (B). On évite ainsi toute élévation anormale de température à l'intérieur du caisson recevant la pompe d'aspiration et de refoulement. Différents essais et mesures ont montré que l'on obtient à l'intérieur du caisson (B) une température très sensiblement égale à la température de l'air extérieur.

Suivant une autre caractéristique, et compte tenu des dispositions constructives, l'ensemble compact selon l'invention peut avantageusement être obtenu par rotomoulage, injection de matière plastique, thermoformage, projection de polyester...

Les avantages ressortent bien de la description, en particulier on souligne et on rappelle la possibilité de séparer de manière étanche, le compartiment de pompage du compartiment de filtration, tout en permettant d'obtenir une circulation d'air au niveau du compartiment de pompage, avec le risque réduit, voire inexistant, que le compartiment de pompage soit soumis à l'action de l'eau de pluie ou autre, compte tenu d'une part, des agencements au niveau de la circulation de l'air et, d'autre part, de la forte probabilité que la goulotte ne sera jamais remplie d'eau ou autre.

On observe également que la mise en communication du moteur de la pompe avec l'air extérieur dans les conditions indiquées permet de diminuer d'une manière significative la température à l'intérieur du caisson recevant ladite pompe. Il en résulte avantageusement une augmentation de la durée de vie du moteur et la suppression de tout effet néfaste sur les composants adjacents tels que le transformateur qui est soumis à l'influence de la température. On observe enfin qu'il est possible de diminuer la puissance absorbée du moteur, d'où une diminution des coûts.

## Revendications

1. Dispositif de refroidissement pour ensemble compact de pompage et de filtration pour bassin de piscine comprenant deux parties distinctes (A) et (B) dont l'une (A) est destinée à être immergée dans l'eau et reçoit au moins un élément filtrant (1), au moins une buse de refoulement (2), des tuyauteries de liaison (4) avec la deuxième partie (B) qui est destinée à être située en dehors du bassin et qui reçoit au moins une pompe d'aspiration et de refoulement (3), **caractérisé en ce que** :
- les deux parties (A) et (B) sont séparées d'une manière étanche ou quasi étanche,
- la partie (B) recevant la ou les pompe(s) est séparée d'au moins une troisième partie (C) par des agencements permettant le passage de l'air tout en évitant le passage de l'eau éventuellement contenue dans ladite troisième partie,
- chacune des parties (A) (B) (C) constitue un caisson, lesdites parties étant protégées chacune par un couvercle (7),
- le couvercle (7), ou partie de couvercle, correspondant à la troisième partie, présente des agencements pour mettre cette troisième partie (C) en communication avec l'air extérieur.

2. Dispositif selon la revendication 1, **caractérisé en ce que** les agencements du couvercle (7) sont constitués par une zone présentant une pluralité de perforations débouchantes (7a).

3. Dispositif selon la revendication 1, **caractérisé en ce que** les agencements de séparation entre les parties (B) et (C) sont constitués par une surface inclinée (10).

4. Dispositif selon la revendication 1, **caractérisé en ce que** les agencements de séparation entre les parties (B) et (C) sont constitués par un espace vide en creux (11) partiellement obturé par une nervure (7b) du couvercle (7) pour constituer, en combinaison, une chicane.

5. Dispositif selon la revendication 1, **caractérisé en ce que** la troisième partie (C) est disposée dans le même plan que la partie (B) recevant la ou les pompes et d'une manière sensiblement parallèle en faisant office de goulotte (8).

6. Dispositif selon la revendication 1, **caractérisé en ce que** le fond de la troisième partie (C) est percé pour l'évacuation de l'eau éventuelle qu'elle peut contenir.

7. Dispositif selon les revendications 4 et 6, **caractérisé en ce que** le fond de la troisième partie (C) est relié à une conduite d'évacuation (12), de même que le fond du compartiment de pompage (B) et éventuellement l'espace en creux (11).

8. Dispositif selon la revendication 1, **caractérisé en ce que** la face interne du couvercle (7) de la troisième partie (C) présente transversalement, à proximité de la séparation avec le compartiment de pompage (B), une nervure (7d) faisant office de larmier.

9. Dispositif selon la revendication 1, **caractérisé en ce que** la troisième partie (C) est mise en communication avec la pompe d'aspiration et de refoulement au moyen d'un organe tubulaire (13) dont l'une des extrémités (13a) débouche dans ladite partie tandis que l'autre extrémité (13b) présente des agencements d'accouplement avec l'admission d'air du moteur (3a) de la pompe.

10. Dispositif selon la revendication 9, **caractérisé en ce que** la zone (8a) de la troisième partie dans laquelle débouche l'organe tubulaire présente des parois transversale (15) et latérale (16) conformées pour constituer une enceinte étanche.

11. Dispositif selon la revendication 10, **caractérisé en ce que** la paroi transversale (15) est située à peu près au milieu pour séparer la troisième partie en deux zones très sensiblement équivalentes (8a et 8b)..

12. Dispositif selon la revendication 10, **caractérisé en ce que** la paroi transversale (15) est prolongée pour séparer en deux la partie recevant la pompe.

## Patentansprüche

1. Kühlvorrichtung für ein kompaktes Pump- und Filtersystem für Schwimmbecken aus zwei unterschiedlichen Teilen (A) und (B), wovon das eine (A) zum Eintauchen ins Wasser bestimmt ist und mindestens ein Filterelement (1), mindestens eine Förderdüse (2) und Verbindungsleitungen (4) mit dem zweiten Teil (B) aufweist, der bestimmt ist, außerhalb des Beckens liegen zu kommen und der mindestens eine Ansaug- und Förderpumpe (3) besitzt, **dadurch gekennzeichnet, dass**:
- die beiden Teile (A) und (B) auf dichte oder nahezu dichte Weise voneinander getrennt sind,
- der Teil (B) mit der bzw. den Pumpe(n) durch Vorkehrungen von mindestens einem dritten Teil (C) getrennt ist, die den Luftdurchlass ermöglichen und gleichzeitig den Durchlauf des gegebenenfalls im dritten Teil enthaltenen Wassers verhindern,
- jeder der Teile (A) (B) (C) einen Kasten bildet, wobei die einzelnen Teile durch eine Abdeckung (7) geschützt werden,
- die dem dritten Teil entsprechende Abdeckung (7) bzw. Teilabdeckung Vorkehrungen aufweist, um diesen dritten Teil (C) mit der Außenluft in Verbindung zu setzen.

2. Vorrichtung nach Anspruch 1, **dadurch gekennzeichnet, dass** die Vorkehrungen der Abdeckung (7) aus einem Bereich mit mehreren ausführenden Löchern (7a) bestehen.

3. Vorrichtung nach Anspruch 1, **dadurch gekennzeichnet, dass** die Trennvorkehrungen zwischen den Teilen (B) und (C) aus einer schrägen Fläche (10) bestehen.

4. Vorrichtung nach Anspruch 1, **dadurch gekennzeichnet, dass** die Trennvorkehrungen zwischen den Teilen (B) und (C) aus einem vertieften Hohlraum (11) bestehen, der durch einen Steg (7b) der Abdeckung (7) teilweise verschlossen wird, um in der Kombination eine Umlenkung zu bilden.

5. Vorrichtung nach Anspruch 1, **dadurch gekennzeichnet, dass** der dritte Teil (C) auf der gleichen Ebene angeordnet ist wie der die Pumpe(n) aufnehmende Teil (B) und ziemlich genau parallel verläuft, wobei er als Rinne (8) dient.

6. Vorrichtung nach Anspruch 1, **dadurch gekennzeichnet, dass** der Boden des dritten Teils (C) zur Ableitung des gegebenenfalls enthaltenen Wassers gelocht ist.

7. Vorrichtung nach den Ansprüchen 4 und 6, **dadurch gekennzeichnet, dass** der Boden des dritten Teils (C) ebenso wie der Boden des Pumpfachs (B) und gegebenenfalls der Hohlraum (11) mit einer abführenden Leitung (12) verbunden sind.

8. Vorrichtung nach Anspruch 1, **dadurch gekennzeichnet, dass** die Innenseite der Abdeckung (7) des dritten Teils (C) in der Nähe der Trennwand zum Pumpfach (B) einen querverlaufenden Steg (7d) aufweist, der als Rinnleiste dient.

9. Vorrichtung nach Anspruch 1, **dadurch gekennzeichnet, dass** der dritte Teil (C) über ein röhrenartiges Organ (13), von dem ein Ende (13a) in den besagten Teil mündet, während das andere Ende (13b) Vorkehrungen zur Verkopplung mit dem Lufteinlass des Pumpenmotors (3a) aufweist, mit der Ansaug- und Förderpumpe in Verbindung steht.

10. Vorrichtung nach Anspruch 9, **dadurch gekennzeichnet, dass** der Bereich (8a) des dritten Teils, in den das röhrenartige Organ mündet, eine Querwand (15) und eine Seitenwand (16) aufweist, die als wasserdichter Mantel ausgebildet sind.

11. Vorrichtung nach Anspruch 10, **dadurch gekennzeichnet, dass** die querverlaufende Wand (15) ungefähr in der Mitte liegt, um den dritten Teil in zwei ziemlich genau gleichartige Zonen (8a und 8b) zu trennen.

12. Vorrichtung nach Anspruch 10, **dadurch gekennzeichnet, dass** die querverlaufende Wand (15) verlängert ist, um den die Pumpe aufnehmenden Teil zu halbieren.

## Claims

1. Cooling device for compact pumping and filtration unit for a swimming pool basin comprising two distinct parts (A) and (B), one of which (A) is intended to be submerged in the water and accommodates at least one filtering member (1), at least one delivery nozzle (2) and pipework (4) for connection to the second part (B) which is intended to be situated outside the basin and which accommodates at least one suction and delivery pump (3), **characterized in that**:
- the two parts (A) and (B) are separated in a leaktight or virtually leaktight manner,
- the part (B) accommodating the pump or pumps is separated from at least a third part (C) by arrangements allowing the passage of air while preventing the passage of any water contained in the said third part,
- each of the parts (A) (B) (C) constitutes a caisson, the said parts each being protected by a lid (7),
- the lid (7), or lid part, corresponding to the third part, possesses arrangements to establish communication between this third part (C) and the outside air.

2. Device according to Claim 1, **characterized in that** the arrangements of the lid (7) take the form of a zone possessing a plurality of open-ended perforations (7a).

3. Device according to Claim 1, **characterized in that** the separation arrangements between the parts (B) and (C) take the form of an inclined surface (10).

4. Device according to Claim 1, **characterized in that** the separation arrangements between the parts (B) and (C) take the form of a hollow empty space (11) partially sealed by a rib (7b) of the lid (7) in order to form, in combination, a chicane.

5. Device according to Claim 1, **characterized in that** the third part (C) is arranged in the same plane as the part (B) accommodating the pump or pumps and in a substantially parallel manner, acting as a chute (8).

6. Device according to Claim 1, **characterized in that** the bottom of the third part (C) is pierced for the drainage of any water which it may contain.

7. Device according to Claims 4 and 6, **characterized in that** the bottom of the third part (C) is connected to a drainage pipe (12), as is the bottom of the pumping compartment (B) and, if appropriate, the hollow space (11).

8. Device according to Claim 1, **characterized in that** the inner face of the lid (7) of the third part (C) possesses transversely, in the vicinity of the separation from the pumping compartment (B), a rib (7d) acting as a drip stone.

9. Device according to Claim 1, **characterized in that** communication is established between the third part (C) and the suction and delivery pump by means of a tubular member (13), one of whose ends (13a) opens into the said part while the other end (13b) possesses arrangements for coupling to the air intake of the motor (3a) of the pump.

10. Device according to Claim 9, **characterized in that** the zone (8a) of the third part into which the tubular member opens possesses transverse (15) and lateral (16) walls shaped in order to form a leaktight enclosure.

11. Device according to Claim 10, **characterized in that** the transverse wall (15) is situated approximately centrally in order to divide the third part into two very substantially equivalent zones (8a and 8b)..

12. Device according to Claim 10, **characterized in that** the transverse wall (15) is extended in order to separate the part accommodating the pump into two.
